# EUROPÄISCHE PATENTSCHRIFT

(11) **EP 0 593 900 B1**
(45) Veröffentlichungstag und Bekanntmachung des Hinweises auf die Patenterteilung: **19.11.1997**
(21) Anmeldenummer: 93114730.0
(22) Anmeldetag: 14.09.1993
(51) Int. Cl.: B05B 9/08

(54) **Einrichtung zur Feinzerstäubung von Flüssigkeiten**
Device for micro-spraying liquids
Dispositif de pulvérisation fine de liquides

(30) Priorität: 23.09.1992 DE 4231826
(43) Veröffentlichungstag der Anmeldung: 27.04.1994
(73) Patentinhaber: Wunsch, Eckart, Dipl.-Ing., 75331 Engelsbrand (DE)
(72) Erfinder: Wunsch, Eckart, Dipl.-Ing., 75331 Engelsbrand (DE)

(56) Entgegenhaltungen:
- EP-A- 0 211 122
- EP-A- 0 477 588
- DE-U- 9 110 779
- FR-A- 2 101 505
- US-A- 3 904 116
- US-A- 4 189 098
- US-A- 4 618 099

## Beschreibung

Die Erfindung betrifft eine Einrichtung zur Feinzerstäubung von Flüssigkeiten mit den Merkmalen des Patentanspruchs 1.

Die EP-A-0 477 588 offenbart einen Vorratsbehälter mit einer Flüssigkeit, der an eine Vorrichtung zum Versprühen der Flüssigkeit anklingbar ist. Es wird ein einfach zu handhabendes Anklinken des Vorratsbehälters dadurch erreicht, daß der Vorratsbehälter unterhalb der Entnahmeöffnung an zwei gegenüberliegenden Seiten mit jeweils einer Führungsbahn versehen ist, die einen zur Entnahmeöffnung positivem Steigungsverlauf aufweist. Beim Anklinken des Vorratsbehälters drückt ein ortsfester Führungszapfen der Vorrichtung die Entnahmeöffnung über die Führungsbahn gegen die Entnahmekupplung. Der nicht näher bezeichnete Antriebsmotor befindet sich mit Pumpe hintereinander in waagerechter Anordnung im Kopf der Vorrichtung, während die Batterien und die Elektronik zur Steuerung der Sprüheinrichtung im Fußteil des Gehäuses untergebracht sind. Eine Betätigungstaste wirkt auf den Antriebsmotor bzw. die Pumpe und gleichzeitig auf einen Verschlußhebel eines Belüftungskanals.

Aus der US-A-3,904,116 ist eine Sprüheinrichtung bekannt, bei welcher die Batterien in einem kopfseitigen Tragebügel der Einrichtung untergebracht sind.

Die FR-A- 2.101.505 offenbart eine Verbesserung bei einem Behälter zur Zerstäubung von Flüssigkeiten unter Gasdruck. Diese Verbesserung besteht im wesentlichen aus einem im Endbereich elastischen Ansaugschlauch mit einem an der saugseitigen Endöffnung versehenen Gewicht. Der elastische Bereich ist schraubenförmig oder spiralförmig gebogen, um dadurch in Verbindung mit dem Gewicht eine Entleerung des Behälters bei unterschiedlichen Sprühlagen zu erlauben.

Es ist Aufgabe der Erfindung, eine Einrichtung zur Feinzerstäubung von Flüssigkeiten dahingehend zu verbessern, daß für ihre Funktion umweltschädliche Gase grundsätzlich vermieden werden, daß die eingesetzten Energiespeicher gegen ein Ausströmen von Flüssigkeiten geschützt sind, daß ein einwandfreier Betrieb in allen Stellungen ermöglicht wird, daß die Inbetriebnahme gleichzeitig auch den Luftausgleich im Vorratsbehälter steuert, und daß ein dichtes Zusammenfügen des Aggrgategehäuses mit dem Vorratsbehälter für die Sprühflüssigkeit erreicht wird.

Diese sich aus mehreren Teilaufgaben zusammensetzende Gesamtaufgabe der stets einwandfreien Handhabung und Funktion der Einrichtung wird durch die Merkmale des Patentanspruchs 1 gelöst. Im Unteranspruch 2 sind Ausgestaltungen des Lösungsweges beschrieben.

Durch die gewählte Anordnung des Antriebsmotors und der mit ihm verbundenen Pumpe, welche eine Zahnradpumpe oder eine Kolbenpumpe sein kann, ist ein nur geringer Platzbedarf im Gehäuse erforderlich. Von Vorteil ist es dabei, daß die üblicherweise notwendige Druckleitung von der Pumpe zur Sprühdüse entfällt, da gemäß den Erfindungsmerkmalen die Pumpe direkt mit der Sprühdüse verbunden ist. Hier ist allenfalls das Düsenaufnahmestück in Richtung zur Austrittsöffnung der Pumpe zu verlängern.

Die im wesentlichen liegende Anordnung von Antriebsmotor und Pumpe erlaubt eine günstige Aufteilung des Gehäuses durch zwei Halbschalen, was fertigungstechnisch einfach ist und oberhalb des Antriebsblocks eine ausreichend große und gut zugängliche Kammer für die Unterbringung von Batterien oder Akkumulatoren schafft.

Der Kombinationsschalter setzt durch eine Betätigung zwei Funktionen gleichzeitig in Gang. Zum einen wird ein Schaltkontankt oder ein Schalter oder Endschalter betätigt, der die Energiezufuhr zum Antriebsmotor der Pumpe erlaubt und dadurch auf den Betriebszustand des Antriebsmotors einwirkt. Zum anderen wird Parallel dazu ein Ventil betätigt, durch welches eine Luftleitung in den Aufnahmebehälter der Sprühflüssigkeit geöffnet wird. Dadurch wird sofort mit der Entnahme von Sprühflüssigkeit für einen Druckausgleich und damit für eine kontinuierliche Flüssigkeitsentnahme aus dem Aufnahmebehälter gesorgt.

Die besondere Saugleitung schließlich mit dem im mittleren oder Endbereich angeformten Ring oder Bogen gewährleistet auf optimale Art eine vollständige Entnahme der Sprühflüssigkeit auch dann, wenn der Aufnahmebehälter schräg gestellt oder sogar völlig auf den Kopf gestellt ist.

Wie aus den vorstehenden Erläuterungen hervorgeht, schafft erst die Kombination der vielen Einzelmerkmale die Gewähr für eine einwandfreie Funktion der Einrichtung unter allen möglichen Betriebsbedingungen und die gewünschte einfache Handhabung.

Weitere Einzelheiten und Vorteile sind in der nachfolgenden Zeichnungsbeschreibung erläutert, die sich auf ein Beispiel einer Einrichtung zur Feinzerstäubung von Flüssigkeiten gemäß der Figuren bezieht. Es zeigen:
- Figur: 1: einen Schnitt durch die Einrichtung zur Feinzerstäubung von Flüssigkeiten
- Figur: 2: einen Schnitt durch das Gehäuse gemäß der Linie II-II in Figur 1
- Figur: 3: einen vergrößerten Ausschnitt des Gehäuseunterteils gemäß der Kreislinie III in Figur 1
- Figur 4: den Gehäusedeckel des Aggregategehäuses in perspektivischer Ansicht gemäß Pfeil IV in Figur 1
- Figur 5: ein Kombinationsschalter mit Schaltkontakten gemäß dem Pfeil V in Figur 1.

Die Einrichtung 1 zur Feinzerstäubung von Flüssigkeiten 2 besteht im wesentlichen aus dem Gehäuse 3 für die Aufnahme des Antriebsmotors 4, der mit ihm verbundenen Pumpe 5 und dem Sprühkopf 6 sowie dem Aufnahmebehälter 7 für die zu versprühende Flüssigkeit 2. Das Gehäuse 3 in Figur 1 ist aus der oberen Halbschale 8 und der unteren Halbschale 9 gebildet, die durch Schnappverschluß oder durch Verschraubung miteinander verbindbar sind. Die obere Halbschale 8 dient dabei gleichzeitig als Gehäusedeckel.

Wie dazu Figur 4 offenbart, kann der Gehäusedeckel 8 als getrenntes Bauteil die Batterien oder Akkumulatoren 16 aufnehmen und in dieser Weise bestückt auf die untere Gehäuseschale 9 aufgeschoben werden. Das Aufschieben erfolgt dabei in der Längsrichtung der Batterien oder Akkumulatoren 16 in dafür vorgesehenen Führungsnuten und Führungsstegen bzw. Führungsschienen, wobei in der geschlossenen Endstellung eine Einrastung geschieht, um den Gehäusedeckel in der geschlossenen Position zu halten. Die Batterien bzw. Akkumulatoren 16 sind in dem Gehäusedeckel 8 unverlierbar eingesetzt und elektrisch miteinander in bekannter Reihenschaltung beispielsweise durch Metallbrücken verbunden. Gleichzeitig erfolgt bei geschlos-senem Gehäusedeckel 8 eine Anfangs- und Endkontaktierung mit den Leitungen 23 und 24 zum Schalter 22.

Statt der Ausbildung des Gehäuses 3 aus zwei Halbschalen 8 und 9 sind natürlich auch andere Gehäusekonstruktionen denkbar, ohne daß dadurch der Schutzumfang verlassen wird. So ist beispielsweise die Haube 8 in anderer, hier nicht gezeichneter Detaildarstellung, abnehmbar vom Gehäuse gestaltet und für sich an ein Ladegerät für die Aufladung der Akkumulatoren 16 anschließbar. Dadurch ist es möglich, für eine Einrichtung zur Feinzerstäubung mehrere Gehäuseboxen bereit zu stellen. Auf diese Weise können ständig Akkumulatoren 16 geladen werden, was zu einem kontinuierlichen Gebrauch der Einrichtung führt.

Wie aus Figur 1 erkenntlich ist, besitzt das zusammengefügte Gehäuse 3 eine hohlzylindrische Form, die waagerecht oder nahezu waagerecht angeordnet ist, und in einen als Handgriff dienenden Fußteil 10 einstückig oder wahlweise auch mehr-teilig übergeht. Dieser Fußteil 10 ist wiederum im wesent-lichen hohlzylindrisch geformt, jedoch etwa senkrecht oder unter einem kleinen Winkel zu dem Hohlzylinder des Gehäuses 3 angeordnet, wie dies in Figur 1 veranschaulicht ist.

In der unteren, waagerecht oder nahezu waagerecht angeordneten Halbschale 9 befindet sich im rückwärtigen Teil der Antriebsmotor 4 in liegender Anordnung. Der Antriebsmotor 4 ist mittels eines Flansches 11 direkt mit der Pumpe 5 durch an sich bekannte mechanische Kupplungselemente verbunden, die im gezeigten Beispiel eine Zahnradpumpe ist. Die Zahnradpumpe 5 kann selbsverständlich durch andere Pumpenarten, wie bei-spielsweise eine Kolbenpumpe ersetzt werden. Der vordere Pumpendeckel 12 ist als Pumpenaustrittsseite an den Sprühkopf 6 angeschlossen, auf den von außen eine Sprühdüse 13 mittels einer Überwurfmutter 14 aufgeschraubt ist und gehalten ist.

Oberhalb des Aggregateblocks aus dem Antriebsmotor 4 und der Pumpe 5 befindet sich der Raum 15 für die Aufnahme der Batterien 16 oder Akkumulatoren. Wie die Zusammenschau der Figuren 1 und 2 zeigt, sind in dem Raum 15 in der oberen Halbschale 8 des Gehäuses 3 insgesamt vier Batterien 16 untergebracht, von denen jeweils zwei hintereinander und zwei parallel zueinander liegend angeordnet sind. Der Raum 15 ist dergestalt ausgerüstet, daß eine elektrische Verbindung der Batterien 16 oder Akkumulatoren in Reihenschaltung gewährleistet ist, wie dies beispielhaft oben zur Figur 4 erläutert wurde.

Der Fußteil 10 des Gehäuses 3 ist endseitig mit einem Kupplungsstück 17 für den schnellen und einfachen Anschluß des Aufnahmebehälters 7 versehen. Ein solches Kupplungsstück 17 kann mit einem Bajonettverschluß, mit einem Schraub- oder Steckverschluß oder dergleichen ausgerüstet sein, wobei grundsätzlich auf eine flüssigkeitsdichte Verbindung zu achten ist, was beispielsweise durch Hinzufügung einer Dichtung bzw. eines O-Ringes erreichbar ist. Solche Verbindungen sind im Stand der Technik bereits bekannt und müssen hier deshalb nicht im Detail erklärt werden.

In Ausrichtung zur Frontseite der Einrichtung befindet sich im etwa mittleren Bereich des Fußteils 10 des Gehäuses 3 ein Kombinationsschalter 18. Dieser Kombinationsschalter 18 weist außen einen manuell bedienbaren Schaltknopf 19 auf. Ein erster Stößel 20 wirkt auf den Schaltknopf 21 eines elektrischen Schalters 22, beispielsweise eines Endschalters. Der Schalter 22 seinerseits ist über hier nicht näher gezeigt Anschlußklemmen mit den Batterien bzw. Akkumulatoren 16 durch elektrische Leitungen 23 und 24 zu deren Pluspol 25 und Minuspol 26 elektrisch verbunden.

Anstelle des Schalters 22 ist es gemäß Figur 5 auch möglich, lediglich zwei sich im Abstand gegenüberliegende Schaltkontakte 22.1 und 22.2 aus elektrisch leitendem Material vorzusehen. Der Stößel 20 des Kombinationsschalters 18 wird bei Betätigung zwischen die beiden Schaltkontakte geschoben, wodurch die Schaltkontakte 22.1 und 22.2 elektrisch miteinander verbunden werden. Von den Schaltkontakten 22.1 und 22.2 gehen dann wieder die Leitungen zu den Batterien oder Akkumulatoren 16 und zum Antriebsmotor 4 ab.

Ein zweiter Stößel des Kombinationsschalters 18 ist als Ventilstößel 27 ausgebildet und mit einem Ventilteller 28 versehen, der unter der Wirkung einer Druckfeder 29 steht. Der Ventilstößel 27 ist im Inneren des Ventilgehäuses 30 axial bis gegen einen Endanschlag 31 bewegbar. In Richtung zum Schaltknopf 19 ist zwischen dem Ventilteller 28 und dem Ventilgehäuse 30 ein Dichtring oder ein O-Ring 32 eingesetzt. Das Ventilgehäuse weist eine radial abgehende Öffnung 33 auf, die sich im hinteren Endbereich des Ventilgehäuses befindet. Ein Bodenstück 34 schließt das Ventilgehäuse 30 nach hinten ab, wobei im Bereich der Öffnung 33 ein Luftspalt zwischen dem Ventilgehäuse 30 und dem Bodenstück 34 belassen ist. Bei Betätigen des Schaltknopfes 19 und dem axialen Verschieben des Ventilstößels 27 wird der Luftspalt 47 zwischen dem Stößel 27 und dem Ventilghäuse 30 hinter dem Dichtring 32 frei, so daß ein freier Entlüftungskanal für einen ständigen Druckausgleich im Aufnahmebehälter 7 über die Öffnung 33 möglich ist.

Die Öffnung 33 steht mittels einer Leitung 35 mit einer Lufteinlaßöffnung 36 im Zwischenstück 37 in Verbindung, welche ihrerseits in den Aufnahmebehälter 7 für die Sprühflüssigkeit 2 einmündet. Dadurch ist bei einer Flüssigkeitsentnahme stets ein Druckausgleich im Inneren des Aufnahmebehälters 7 gewährleistet, wie oben bereits geschildert wurde.

Das Zwischenstück 37 befindet sich flüssigkeitsdicht eingepreßt innerhalb des Kupplungsstückes 17 und der Mutter 38 zwischen dem Fußteil 10 des Gehäuses 3 und dem Aufnahmebehälter 7. An dem Zwischenstück 37 befindet sich ein Ringflansch 50, der auf der oberen Stirnfläche des Aufnahmebehälters 7 aufliegt. Außen auf das obere Anschlußstück 51 des Aufnahmebehälters 7 ist ein Gewinde vorgesehen, auf das eine Mutter 38 mit entsprechendem Innengewinde aufgeschraubt ist.Die Mutter 38 liegt mit ihrem oberen, nach innen gerichteten Flansch 52 im Sinne einer Überwurfmutter auf dem Zwischenstück 37. Das Zwischenstück 37 ist dergestalt in das Kupplungsstück 17 eingepreßt, daß die Überwurfmutter 38 drehbar bleibt. Auf diese Weise ist das Gehäuse 10 mit den eingesetzten Aggregaten und Verbindungselementen flüssigkeitsdicht und funktionsfähig mit dem Aufnahmebehälter 7 verbunden.

In das Zwischenstück 37 ist ein Schlauchverbindungselement 53 fest und wiederum dicht eingepaßt, an das einerseits die in den Aufnahmebehälter 7 führende Saugleitung 39 und am anderen Ende die in das Innere des Gehäuse 3 führende Saugleitung 40 zur Pumpe 5 angeschlossen sind. Die Saugleitung 39 und die Saugleitung 40 sind vorzugsweise aus einem elastischen Material gebildet und infolgedessen biegsam und leicht um Baugruppen herum verlegbar.

Die in das Innere des Aufnahmebehälters 7 führende Saugleitung 39 ist in ihrem etwa mittleren oder im Endbereich mit einer besonderen Formgestaltung versehen, welche das elastisch verformbare Material zuläßt. Die Formgestaltung ist im Beispiel der Figur 1 eine schraubenlinienförmig angeformte Wicklung 41, von der dann wieder ein im wesentlichen ungeformtes Endstück 42 der Saugleitung 39 bis zum Boden 43 des Aufnahmebehälters 7 reicht. Am ansaugseitigen Ende besitzt die Saugleitung 39 bzw. 42 einen Saugnapf oder ein Saugsieb 44, welches schwerer ist als die zu entnehmende Flüssigkeit 2 und dadurch immer zum tiefsten Punkt im Aufnahmebehälter 7 geneigt ist, gleichgültig welche Lage der Aufnahmebehälter 7 während seiner Handhabung einnimmt. Der Saugkorb bzw. das Saugsieb 44 kann natürlich auch direkt in die Wicklung ein-gepreßt sein.

Unterhalb des Kombinationsschalters 18 befindet sich im Fußteil 10 des Gehäuses 3 eine Steckdose 48, welche elektrisch mit den Akkumulatoren 16 verbunden ist und eine Aufladung der Akkumulatoren 16 erlaubt.

In der in Figur 1 dargestellten Position wird bei Betätigen des Kombinationsschalters 18 die Pumpe 5 über den Antriebsmotor 4 angetrieben und saugt über das Ansaugsieb 44 und die Saugleitungen 39 und 40 Flüssigkeit 2 an und fördert diese zur Sprühdüse 6. Bei einem Drehen des Aufnahmebehälters 7 mit dem gesamten Sprühsystem in eine Schräglage oder in Kopflage befindet sich die Flüssigkeit vorrangig im Kopfteil des Aufnehmebehälters 7. In einer solchen Position ist die Flüs-sigkeitsentnahme normalerweise gefährdet, weil die Sauglei-tung mit ihrem Ansaugende nicht mehr in die Flüssigkeit eintaucht, sondern im luftgefüllten Raum schwebt. Aufgrund der schraubenförmigen Wicklung 41 kippt die Saugleitung jedoch ebenfalls in die neue Position um und taucht mit dem Ausaugsieb immer in die Flüssigkeit 2 ein. Damit ist eine kontinuierliche Flüssigkeitsentnahme in allen Lagen des Aufnahmebehälters 7 gewährleistet, was zu einem fortwährenden Sprühstrahl führt.

Statt der schraubenförmigen Wicklung 41 sind auch andere Formgestaltungen wählbar, wie beispielsweise schlangenlinienförmig, spiralförmig, schlingenförmig oder dergleichen. Dabei kann zur Unterstützung und zur Stabilität der Formgebung in die Saugleitung eine Federeinlage (Schraubenfeder) eingesetzt sein. Alle diese Maßnahmen sind im Detail nicht dargestellt, da ihre Ausführungen im Ermessen des Fachmannes liegen. Der wesentliche Charakter der Formgestaltung der Saugleitung 39 bzw. 42 liegt darin, daß die Saugleitung allen Richtungen und allen Winkeln während der Behälterbewegung folgt. Dies ist dadurch gewährleistet, daß die Saugleitung 39 aus einem elastisch verformbaren Material besteht und im etwa mittleren oder auslaßseitigen Bereich zumindest einen im wesentlichen quer zur Leitungslängsachse 45 in einem Radius um diese Leitungslängsachse 45 angeformten Ring oder Bogen besitzt. Aufgrund der quer zur Leitungslängsachse 45 abgewinkelten Formgebung wird der Saugleitung 39 die Steifigkeit genommen und stattdessen eine hohe elastische Beweglichkeit gegeben.

## Patentansprüche

1. Einrichtung zur Feinzerstäubung von Flüssigkeiten, enthaltend
- ein Gehäuse (3) für die Aufnahme eines handbetätigten Sprühkopfes (6) und der elektrischen Antriebsaggregate zur Entnahme der Sprühflüssigkeit (2);
- einen Aufnahmebehälter (7) für die Sprühflüssigkeit (2);
- einen elektrischen Antriebsmotor (4), der in dem Gehäuse (3) waagerecht liegend eingesetzt ist und eine Pumpe (5) antreibt, die einerseits mit einer Saugleitung (39,40) für die Flüssigkeitsentnahme aus dem Aufnahmebehälter (7) und andererseits mit dem Sprühkopf (6) in Wirkverbindung steht;
- einen Raum (15) in dem Gehäuse (3) oberhalb des Antriebsmotors (4), der durch einen Gehäusedeckel (8) verschließbar ist und die in Reihe hintereinander und parallel nebeneinander angeordneten Batterien (16) oder Akkumulatoren einschließlich deren Anschlußelemente aufnimmt;
- ein Zwischenstück (17,37), welches zwischen dem Gehäuse (3) und dem Aufnahmebehälter (7) dicht eingepaßt ist und eine Luftleitung (33,35,36) und ein Aufnahmeelement (38) für die Saugleitung (39,40) zum Aufnahmebehälter (7) aufnimmt, wobei die Saugleitung (39,40), die von der Pumpe (5) ausgehend über das Zwischenstück (17,37) in den Aufnahmebehälter (7) für die Sprühflüssigkeit (2) eingeführt ist, aus einem im wesentlichen elastisch verformbaren Material gebildet ist und im mittleren oder endseitigen Ansaugbereich zumindest einen im Radius um die Längsachse der Saugleitung (39) ausgeformten Bogen, Ring (41) oder dergleichen mit wahlweise eingesetzter Federeinlage aufweist und an seinem Ansaugende mit einem Saugsieb, Saugnapf (44) oder dergleichen versehen ist;
- einen mit zwei Stößeln versehenen Kombinationsschalter (18), der unterhalb des Gehäuses (3) frontseitig in das Zwischenstück (17,37) eingesetzt ist und dessen erster Stößel (20) auf einen mit dem Antriebsmotor (4) elektrisch verbundenen Schalter (22) oder Schaltkontakt (22.1, 22.2) wirkt, und dessen zweiter Stößel (27) in Ausbildung als Ventilstößel mit angesetztem Ventilteller (28) unter der Wirkung einer Feder (29) steht und auf den Betriebszustand der Luftleitung (33) wirkt, die über das Zwischenstück (17,37) in den Aufnahmebehälter (7) für die Sprühflüssigkeit (2) hineinragt.

2. Einrichtung nach Anspruch 1,
dadurch gekennzeichnet,
daß sie im kompletten funktionsfähigen Zustand flüssigkeitsdicht ist, und daß die Luftspalte (47) und die Entlüftungskanäle (33,36) so klein gehalten sind, daß eine Flüssigkeit aus dem Aufnahmebehälter (7) nicht entweicht.

## Claims

1. A device for micro-spraying liquids including:
- a housing (3) for receiving a hand-actuated spray head (6) and the electrical drive units for taking up the spray liquid (2);
- a receiving container (7) for the spray liquid (2);
- an electric drive motor (4) which is fitted lying horizontally in the housing (3) and drives a pump (5) which is operatively connected on the one hand to a suction conduit (39, 40) for taking liquid from the receiving container (7) and on the other hand to the spray head (6);
- a space (15) in the housing (3) above the drive motor (4), which is closable by a housing cover (8) and which accommodates the batteries (16) or accumulators, which are arranged in series one behind the other and parallel in side-by-side relationship, including their connecting elements;
- an intermediate portion (17, 37) which is fitted sealingly between the housing (3) and the receiving container (7) and accommodates an air conduit (33, 35, 36) and a receiving element (38) for the suction conduit (39, 40) to the receiving container (7), wherein the suction conduit (39, 40) which starting from the pump (5) is introduced by way of the intermediate portion (17, 37) into the receiving container (7) for the spray liquid (2) is formed from a substantially elastically deformable material and in the central or end suction intake region has at least one arc, ring (41) or the like formed in a radius around the longitudinal axis of the suction conduit (39), with selectively fitted spring insert, and is provided at its suction intake end with a suction sieve, suction cup (44) or the like; and
- a combination switch (18) which is provided with two pushrod portions and which is fitted beneath the housing (3) at the front into the intermediate portion (17, 37) and whose first pushrod portion (20) acts on a switch (22) or switching contact (22.1, 22.2) electrically connected to the drive motor (4) and whose second pushrod portion (27) in the form of a valve pushrod portion with valve disc (28) carried thereon is subjected to the force of a spring (29) and acts on the operating condition of the air conduit (33) which extends by way of the intermediate portion (17, 37) into the receiving container (7) for the spray liquid (2).

2. A device according to claim 1 characterised in that it is liquid-tight in the complete functional condition and that the air gaps (47) and the vent passages (33, 36) are so small that a liquid does not escape from the receiving container (7).

## Revendications

1. Dispositif de pulvérisation fine de liquides, comprenant
- un logement (3) pour accueillir une tête de projection (6) à commande manuelle et le mécanisme d'entraînement électrique pour prélever le liquide de pulvérisation (2),
- un conteneur de réception (7) pour le liquide de pulvérisation (2),
- un moteur de commande (4) électrique, qui est placé de manière à reposer horizontalement dans le logement (3) et actionne une pompe (5) qui est en liaison active d'une part avec une conduite d'aspiration (39, 40) pour prélever le liquide dans le conteneur de réception (7) et d'autre part avec la tête de projection (6),
- un espace (15) dans le logement (3) au-dessus du moteur de commande (4), qui peut être fermé par un couvercle (8) de logement et qui accueille des batteries (16) ou accumulateurs placés en ligne les uns derrière les autres et pallèlelement les uns aux autres, y compris leurs éléments de raccordement,
- une pièce intermédiaire (17, 37), qui est hermétiquement ajustée entre le logement (3) et le conteneur de réception (7) et fixe une conduite d'air (33, 35, 36) et un élément de fixation (38) pour la conduite d'aspiration (39, 40) au conteneur de réception (7), la conduite d'aspiration (39, 40) qui partant de la pompe (5) en passant par la pièce intermédiaire (17, 37) est insérée dans le conteneur de réception (7) pour le liquide de vaporisation (2) étant faite dans un matériau essentiellement déformable élastiquement et présentant dans la région d'aspiration intermédiaire ou extrême au moins un arc, un anneau (41) ou un dispositif similaire formé dans le rayon autour de l'axe longitudinal de la conduite d'aspiration (39) avec un ressort intercalaire facultatif et étant pourvue à son extrémité d'aspiration d'un crible d'aspiration, d'une ventouse d'aspiration (44) ou d'un dispositif similaire,
- un commutateur à combinaison (18) pourvu de deux poussoirs qui est placé en dessous du logement (3) sur le devant dans la pièce intermédiaire (17, 37) et dont le premier poussoir (20) agit sur un commutateur (22) ou un contact de commutation (22.1, 22.2) connecté électriquement à un moteur de commande (4) et dont le deuxième poussoir (27) conformé comme un poussoir de soupape avec une tête (28) de soupape rapportée est soumise à l'action d'un ressort (29) et agit sur l'état de service de la conduite d'air (33) qui plonge dans le conteneur de stockage (7) pour le liquide de vaporisation (2) en passant par la pièce intermédiaire (17, 37).

2. Dispositif selon la revendication 1, caractérisé en ce qu'en état complet de fonctionnement, il est étanche au liquide et en ce que la fente d'aération (47) et les canaux de purge (33, 36) sont maintenus si petits qu'aucun liquide ne peut s'échapper du conteneur de réception (7).
